# EUROPÄISCHE PATENTSCHRIFT

(11) **EP 3 250 062 B1**
(45) Veröffentlichungstag und Bekanntmachung des Hinweises auf die Patenterteilung: **18.09.2019**
(21) Anmeldenummer: 17710521.0
(22) Anmeldetag: 10.03.2017
(51) Int. Cl.: A41D 1/04, A41D 15/00

(54) **KLEIDUNGSSTÜCK, INSBESONDERE SCHUTZWESTE, UND REISSVERSCHLUSSANORDNUNG**
GARMENT, IN PARTICULAR PROTECTIVE VEST, AND ZIPPER ASSEMBLY
VÊTEMENT, NOTAMMENT VESTE DE PROTECTION ET AGENCEMENT DE FERMETURE ÉCLAIR

(30) Priorität: 17.03.2016 DE 102016105007
(43) Veröffentlichungstag der Anmeldung: 06.12.2017
(73) Patentinhaber: Pfanner Schutzbekleidung GmbH, 6842 Koblach (AT)
(72) Erfinder: PFANNER, Anton, 6845 Hohenems (AT)
(74) Vertreter: Schumacher & Willsau
(86) Internationale Anmeldenummer: PCT/EP2017/055720
(87) Internationale Veröffentlichungsnummer: WO 2017/157804

(56) Entgegenhaltungen:
- CA-A1- 2 652 174
- DE-U1- 29 802 758
- JP-U- H01 177 223
- KR-A- 20090 127 794
- US-A- 1 927 179
- US-A1- 2012 096 622

## Beschreibung

Die Erfindung betrifft ein Kleidungsstück, insbesondere eine Schutzweste, das in seiner Größe verstellbar ist, wobei mindestens ein äußerer Reißverschluss mit zwei Zahnreihen vorgesehen ist, wobei das Kleidungsstück in einem geschlossen Zustand des äußeren Reißverschlusses eine erste Größe und in einem geöffneten Zustand des äußeren Reißverschlusses eine zweite Größe hat, wobei die erste Größe kleiner als die zweite Größe ist, und wobei im geöffneten Zustand des äußeren Reißverschlusses die Zahnreihen auf Abstand durch Material zusammengehalten werden, das im geschlossenen Zustand des äußeren Reißverschlusses von dem äußeren Reißverschluss verdeckt ist.

Ferner betrifft die Erfindung eine Reißverschlussanordnung.

Größenverstellbare Kleidungsstücke sind in zahlreichen Varianten bekannt. Dies gilt auch für Schutzwesten. Der Begriff "Schutzweste" ist vorliegend in seinem allgemeinsten Sinne zu verstehen. Er umfasst Warnwesten, Sicherheitswesten, Arbeitswesten, etc., um nur einige Beispiele von Schutzwesten zu nennen. Eine Größenverstellbarkeit wird bei heute bekannten Schutzwesten beispielsweise dadurch zur Verfügung gestellt, dass Klettverschlüsse in unterschiedlichen Positionen fixiert werden können. Dabei handelt es sich um eine an sich praktikable Lösung, wobei solche Schutzwesten jedoch vergleichsweise aufwändig in der Fertigung sind. Ferner kann das Justieren von Klettverschlüssen schwierig oder mühsam sein. Ebenfalls neigen Klettverschlüsse unter ungünstigen Bedingungen dazu, dass sie mit der Zeit ihre Funktionsfähigkeit verlieren.

Aus der US 2012/0096622 A1 ist eine Jacke bekannt, die durch die Betätigung von Reißverschlüssen in ihrer Größe einstellbar ist.

Ähnliche Lösungen sind aus der KR 0127794, der US 1,927,179 A, der DE 298 02 758 U1 und der JP H01-177223 U bekannt.

Die CA 652 174 zeigt ein Reißverschlusssystem zur Größenverstellung von Gepäcktaschen.

Der Erfindung liegt die Aufgabe zugrunde, ein in seiner Größe verstellbares Kleidungsstück zur Verfügung zu stellen, das in seiner Herstellung einfach ist, welches mühelos in die verschiedenen Größeneinstellungen überführt werden kann und welches keinen oder nahezu keinen Verschleiß im Bereich der Mittel zur Größenverstellung zeigt.

Diese Aufgabe wird mit den Merkmalen des unabhängigen Anspruchs gelöst.

Vorteilhafte Ausführungsformen der Erfindung sind in den abhängigen Ansprüchen angegeben.

Die Erfindung baut auf dem gattungsgemäßen in seiner Größe verstellbaren Kleidungsstück dadurch auf, dass mindestens eine weitere Zahnreihe vorgesehen ist, die im geschlossenen Zustand des äußeren Reißverschlusses (12) zumindest teilweise durch den äußeren Reißverschluss (12) verdeckt ist, die im geöffneten Zustand des äußeren Reißverschlusses (12) freiliegt und die mit einer der Zahnreihen (14, 16) des äußeren Reißverschlusses (12) nach Art eines Reißverschlusses koppelbar ist. Vorliegend wird die Größenverstellbarkeit also durch einen oder mehrere Reißverschlüsse zur Verfügung gestellt. Die Fertigung von Kleidungsstücken mit Reißverschlüssen ist einfach und kostengünstig. Ferner haben Reißverschlüsse bei entsprechender Qualität eine extrem lange Lebensdauer. Das Kleidungsstück kann auf der Grundlage der Erfindung mühelos in seiner Größe verstellt werden. Es ist lediglich ein Reißverschluss zu öffnen und schon steht ein größeres Kleidungsstück zur Verfügung. Umgekehrt ist lediglich ein Reißverschluss zu schließen, um das Kleidungsstück zu verkleinern. Gerade bei Schutzwesten ist die einfache Größenverstellbarkeit von besonderem Vorteil, da Schutzwesten über anderen Kleidungsstücken getragen werden, die unterschiedliches Volumen haben. Im Sommer trägt man eine Schutzweste möglicherweise lediglich über einem Hemd, so dass eine kleine Größe der Schutzweste ausreicht, während es im Winter erforderlich sein kann, die Schutzweste beispielsweise über einer voluminösen Daunenjacke anzulegen. Neben dem Vorteil, dass mit den unterschiedlichen Größen ein und derselben Schutzweste unterschiedliche Kleidung beim selben Träger erlaubt ist, ist es auch so, dass ein und dieselbe Schutzweste für Personen mit unterschiedlichen Kleidergrößen eingesetzt werden kann. Dies rationalisiert den Herstellungsprozess, und es stellt erhebliche Vereinfachungen bei der Lagerhaltung und im Vertrieb zur Verfügung. Bei dem erfindungsgemäßen Kleidungsstück kann es sich beispielsweise auch um eine Kennzeichnungsweste oder eine Weste mit einer Startnummer, etwa für Wettbewerbe, handeln. Darüber hinaus stehen nicht nur zwei unterschiedliche Größen für das Kleidungsstück zur Verfügung. Durch die Kopplung einer Zahnreihe des äußeren Reißverschlusses mit der weiteren Zahnreihe kann vielmehr eine weitere Größe zur Verfügung gestellt werden. Mit dem Begriff "verdeckt" liegt keine Angabe im streng geometrischen Sinn vor, so dass etwa der Reißverschluss in irgendeiner Projektion mit der Zahnreihe deckungsgleich sein müsste. Vielmehr ist gemeint, dass die Zahnreihe verdeckt ist, wodurch auch immer. Dies gilt für alle Ausführungen der vorliegenden Offenbarung.

Ebenso kann vorgesehen sein, dass ein innerer Reißverschluss mit zwei Zahnreihen vorgesehen ist, der im geschlossenen Zustand des äußeren Reißverschlusses zumindest teilweise durch den äußeren Reißverschluss verdeckt ist und der im geöffneten Zustand des äußeren Reißverschlusses freiliegt, und dass im geöffneten Zustand des äußeren Reißverschlusses und im geöffneten Zustand des inneren Reißverschlusses mindestens eine der Zahnreihen des äußeren Reißverschlusses mit mindestens einer der Zahnreihen des inneren Reißverschlusses nach Art eines Reißverschlusses koppelbar ist. Auch hierdurch sind zusätzliche Größen darstellbar.

Die Erfindung ist in besonders vorteilhafter Weise dadurch weitergebildet, dass im geöffneten Zustand des inneren Reißverschlusses die Zahnreihen auf Abstand durch Material zusammengehalten werden, das im geschlossenen Zustand des inneren Reißverschlusses von dem inneren Reißverschluss verdeckt ist. Hat man also beispielsweise genau einen äußeren und einen inneren Reißverschluss, so sind allein durch das Öffnen des äußeren und das Öffnen des inneren Reißverschlusses zwei zusätzliche Größen neben der kleinsten Größe bei geschlossenem äußerem Reißverschluss einstellbar. Kombiniert man dann noch die Zahnreihen der Reißverschlüsse untereinander, so kann mindestens eine zusätzliche Größe des Kleidungsstückes zur Verfügung gestellt werden.

Des weiteren kann vorgehsehen sein, dass mindestens eine weitere Zahnreihe vorgesehen ist, die im geschlossenen Zustand des inneren Reißverschlusses zumindest teilweise durch den inneren Reißverschluss verdeckt ist, die im geöffneten Zustand des inneren Reißverschlusses freiliegt und die mit einer der Zahnreihen des inneren Reißverschlusses und/oder des äußeren Reißverschlusses nach Art eines Reißverschlusses koppelbar ist. Insofern ist das Prinzip der vorliegenden Erfindung Schritt für Schritt erweiterbar. Es können immer wieder weitere Zahnreihen beziehungsweise weitere Reißverschlüsse hinzugefügt werden, wobei die dann vorliegenden Zahnreihen alle oder teilweise miteinander kombinierbar sind.

In diesem Sinne ist es von besonderem Vorteil, dass ein weiterer innerer Reißverschluss mit zwei Zahnreihen vorgesehen ist, der im geschlossenen Zustand des inneren Reißverschlusses zumindest teilweise durch den inneren Reißverschluss verdeckt ist und der im geöffneten Zustand des inneren Reißverschlusses freiliegt, und dass im geöffneten Zustand des äußeren Reißverschlusses, des inneren Reißverschlusses und des weiteren inneren Reißverschlusses mindestens eine der Zahnreihen des inneren Reißverschlusses und/oder mindestens eine Zahnreihe des äußeren Reißverschlusses mit mindestens einer der Zahnreihen des weiteren inneren Reißverschlusses nach Art eines Reißverschlusses koppelbar ist.

Ein erfindungsgemäßes Kleidungsstück kann dadurch definiert werden, dass eine Mehrzahl von Reißverschlüssen vorgesehen ist, wobei jeweils weiter außen liegende Reißverschlüsse weiter innen liegende Reißverschlüsse im geschlossenen Zustand der jeweils weiter außen liegenden Reißverschlüsse verdecken und die weiter innen liegenden Reißverschlüsse im geöffneten Zustand der jeweils weiter außen liegenden Reißverschlüsse freiliegen, und dass mindestens eine Zahnreihe eines Reißverschlusses mit mindestens einer Zahnreihe eines anderen Reißverschlusses nach Art eines Reißverschlusses koppelbar ist.

Weiterhin kann vorgesehen sein, dass mindestens eine weitere Zahnreihe vorgesehen ist, die mit mindestens einer Zahnreihe eines Reißverschlusses aus der Mehrzahl von Reißverschlüssen nach Art eines Reißverschlusses koppelbar ist.

Es ist von besonderem Vorteil, dass durch den oder die Reißverschlüsse eine Reißverschlussanordnung geschaffen ist, und dass an mehreren Stellen des Kleidungsstückes Reißverschlussanordnungen geschaffen sind. Beispielsweise kann bei Schutzwesten vorgesehen sein, dass je eine Reißverschlussanordnung an jeder Seite der Schutzweste angeordnet ist.

In diesem Zusammenhang kann es nützlich sein, dass die Reißverschlussanordnungen zumindest teilweise identisch aufgebaut sind. Alle Reißverschlussanordnungen haben dann dieselbe Funktionalität.

Es kann aber auch nützlich sein, dass die Reißverschlussanordnungen zumindest teilweise unterschiedlich aufgebaut sind. Bei seitlich vorgesehenen Reißverschlussanordnungen an Schutzwesten kann beispielsweise eine der Seiten komplexer aufgebaut sein, als die andere. Dies ist insbesondere dann nützlich, wenn die Weste noch weitere funktionelle Eigenschaften hat, welche möglicherweise Randbedingungen für die Auslegung der Reißverschlussanordnungen setzt.

Die Erfindung besteht auch in einer Reißverschlussanordnung, die zur Verwendung in einem erfindungsgemäßen Kleidungsstück geeignet ist und die im Zusammenhang mit dem erfindungsgemäßen Kleidungsstück definiert ist.

Die Erfindung wird nun mit Bezug auf die begleitenden Zeichnungen anhand bevorzugter Ausführungsformen beispielshaft erläutert.
- Figur 1: zeigt ein erfindungsgemäßes Kleidungstück in einem ersten Zustand;
- Figur 2: zeigt ein erfindungsgemäßes Kleidungsstück in einem zweiten Zustand;
- Figur 3: zeigt ein erfindungsgemäßes Kleidungstück in einem dritten Zustand;
- Figur 4: zeigt ein erfindungsgemäßes Kleidungstück in einem vierten Zustand.

Figur 1 zeigt ein erfindungsgemäßes Kleidungsstück 10 in einem ersten Zustand. Bei dem Kleidungsstück 10 handelt es sich um eine Weste. Das Kleidungsstück 10 ist mit einer Reißverschlussanordnung ausgestattet, wobei in der Darstellung gemäß Figur 1 nur ein äußerer Reißverschluss 12 erkennbar ist. Weitere Bestandteile der Reißverschlussanordnung sind durch den Reißverschluss 12 beziehungsweise das an den Reißverschluss 12 angrenzende Material des Kleidungsstückes 10 verdeckt. Der Reißverschluss 12 hat zwei Zahnreihen 14, 16, ein Endstück 28 und einen Schieber 30. Der Reißverschluss erstreckt sich von einer Armöffnung des Kleidungsstückes 10 bis zum unteren Rand des Kleidungsstückes 10. Im geschlossenen Zustand ist der Schieber 30 an der Armöffnung angeordnet, während sich das Endstück 28 am unteren Rand befindet. Ebenfalls ist es möglich, den Reißverschluss 12 andersherum zu applizieren, so dass das Endstück 28 an der Armöffnung liegt und sich der Schieber 30 am unteren Rand des Kleidungsstückes befindet.

Öffnet man den äußeren Reißverschluss 12, indem man den Schieber 30 zum Endstück 28 bewegt, so ergibt sich das Bild, welches in Figur 2 dargestellt ist. Die Zahnreihen 14, 16 des äußeren Reißverschlusses 12 haben nun einen Abstand, wobei sie durch Material 18 verbunden sind beziehungsweise auf Abstand zusammengehalten werden. Eine Besonderheit des vorliegenden Beispiels besteht darin, dass das Material 18 zwischen den Zahnreihen 14, 16 einen weiteren inneren Reißverschluss 20 aufweist. Dieser hat wiederum zwei Zahnreihen 22, 24, ein Endstück 32 und einen Schieber 34. Der innere Reißverschluss 20 ist mit derselben Orientierung in das Kleidungsstück 10 eingenäht, wie der äußere Reißverschluss 12. Dies ist keineswegs erforderlich. Jegliche Orientierung und jegliche Kombination von Orientierungen liegen im Rahmen der vorliegenden Erfindung.

Vergleicht man das Kleidungsstück in seinen beiden Zuständen, wie sie in den Figuren 1 und 2 gezeigt sind, so erkennt man, dass das Kleidungsstück 10 in den beiden Zuständen eine unterschiedliche Größe hat, wobei das Kleidungsstück in dem Zustand gemäß Figur 1, bei dem der äußere Reißverschluss 12 geschlossen ist, kleiner ist, als im Zustand gemäß Figur 2, in dem der äußere Reißverschluss 12 geöffnet ist.

Figur 3 zeigt nun einen weiteren Zustand des Kleidungsstückes 10. Hier ist auch der innere Reißverschluss 20 mit seinen Zahnreihen 22, 24 geöffnet. Auch die Zahnreihen 22, 24 des inneren Reißverschlusses 20 werden auf Abstand durch Material 26 zusammengehalten. Mit dem in Figur 3 dargestellten Zustand ist nun eine dritte Größe des Kleidungsstückes 10 realisiert, neben den beiden Größen, die in den Figuren 1 und 2 dargestellt sind.

Es ist nun aber auch möglich, mit der vorliegenden Reißverschlussanordnung weitere Größen zu realisieren. Dies wird im Zusammenhang mit Figur 4 erläutert. In dem hier dargestellten Zustand ist die Zahnreihe 24 des inneren Reißverschlusses 20 mit der Zahnreihe 14 des äußeren Reißverschlusses gekoppelt. Es ergibt sich hierdurch eine Zwischengröße, die zwischen den Größen liegt, welche das Kleidungsstück 10 gemäß den Figuren 1 und 2 aufweist. Ebenso wäre es möglich, ausgehend von dem Zustand, wie er in Figur 3 dargestellt ist, die Zahnreihe 22 des inneren Reißverschlusses 20 mit der Zahnreihe 16 des äußeren Reißverschlusses 12 zu koppeln.

Anhand von Figur 2 kann eine weitere Facette der vorliegenden Erfindung erläutert werden. Figur 2 zeigt einen ganzen Reißverschluss 20, der freiliegt, wenn der äußere Reißverschluss 12 geöffnet wird. Ebenfalls wäre es aber möglich, an zum Beispiel der Stelle des ganzen Reißverschlusses 20 nur eine einzige Zahnreihe vorzusehen. Diese einzige Zahnreihe kann dann mit einer der Zahnreihen 14, 16 des äußeren Reißverschlusses 12 gekoppelt werden, um auch so eine Zwischengröße zu erzeugen.

Eine weitere Variante der vorliegenden Erfindung kann anhand von Figur 3 erläutert werden. Hier ist vorgesehen, dass das Material 26 zwischen den Zahnreihen 22, 24 des inneren Reißverschlusses keine speziellen Besonderheiten aufweist. Es kann sich hier schlicht um das Textilmaterial handeln, aus dem auch das sonstige Kleidungsstück 10 vollständig oder teilweise besteht. Allerdings wäre es auch möglich, in dem Bereich des Materials 26 wiederum einen noch weiteren Reißverschluss vorzusehen, der dann zu dem inneren Reißverschluss 20 mit den Zahnreihen 22, 24 in einem funktionalen Verhältnis steht, wie der innere Reißverschluss 20 zum äußeren Reißverschluss 12. Gleichermaßen können natürlich auch nur eine einzige Zahnreihe oder mehrere unabhängigen Zahnreihen zwischen den Zahnreihen 22, 24 des inneren Reißverschlusses 20 vorgesehen sein.

Die so beschriebene Ineinanderschachtelung von Reißverschlüssen beziehungsweise Zahnreihen kann beliebig fortgesetzt werden, so dass letztlich eine Vielzahl von Reißverschlüssen insgesamt die Reißverschlussanordnung bildet.

Die beschriebene Reißverschlussanordnung kann insgesamt als Textilkomponente angeboten werden. Die Textilkomponente wird dann wie ein einzelner Reißverschluss in ein Kleidungsstück eingenäht.

Bei dem oben beschriebenen Ausführungsbeispiel ist nur eine einzige Reißverschlussanordnung gezeigt. Vorzugsweise befindet sich auch auf der anderen Seite des Kleidungsstückes, nämlich unterhalb des anderen Armloches eine Reißverschlussanordnung, die identisch oder auch unterschiedlich zur beschriebenen Reißverschlussanordnung aufgebaut sein kann. Ebenso wäre es denkbar, Reißverschlussanordnungen zwischen unterem Rand des Kleidungsstückes und Kopfloch vorzusehen, sei es im Brust- und/oder im Rückenbereich. Reißverschlussanordnungen können auch horizontal verlaufen, beispielsweise zwischen den beiden Armlöchern. Hierdurch lässt sich die Länge eines Kleidungsstückes variieren.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Kleidungsstück
- 12: äußerer Reißverschluss
- 14: Zahnreihe
- 16: Zahnreihe
- 18: Material
- 20: innerer Reißverschluss
- 22: Zahnreihe
- 24: Zahnreihe
- 26: Material
- 28: Endstück
- 30: Schieber
- 32: Endstück
- 34: Schieber

## Patentansprüche

1. Kleidungsstück (10), insbesondere eine Schutzweste, das in seiner Größe verstellbar ist, wobei mindestens ein äußerer Reißverschluss (12) mit zwei Zahnreihen (14, 16) vorgesehen ist, wobei das Kleidungsstück (10) in einem geschlossen Zustand des äußeren Reißverschlusses (12) eine erste Größe und in einem geöffneten Zustand des äußeren Reißverschlusses (12) eine zweite Größe hat, wobei die erste Größe kleiner als die zweite Größe ist, und wobei im geöffneten Zustand des äußeren Reißverschlusses (12) die Zahnreihen (14, 16) auf Abstand durch Material (18) zusammengehalten werden, das im geschlossenen Zustand des äußeren Reißverschlusses (12) von dem äußeren Reißverschluss (12) verdeckt ist, **dadurch gekennzeichnet, dass** mindestens eine weitere Zahnreihe vorgesehen ist, die im geschlossenen Zustand des äußeren Reißverschlusses (12) zumindest teilweise durch den äußeren Reißverschluss (12) verdeckt ist, die im geöffneten Zustand des äußeren Reißverschlusses (12) freiliegt und die mit einer der Zahnreihen (14, 16) des äußeren Reißverschlusses (12) nach Art eines Reißverschlusses koppelbar ist.

2. Kleidungsstück (10) nach Anspruch 1, **dadurch gekennzeichnet, dass** ein innerer Reißverschluss (20) mit zwei Zahnreihen (22, 24) vorgesehen ist, der im geschlossenen Zustand des äußeren Reißverschlusses (12) zumindest teilweise durch den äußeren Reißverschluss (12) verdeckt ist und der im geöffneten Zustand des äußeren Reißverschlusses (12) freiliegt, und dass im geöffneten Zustand des äußeren Reißverschlusses (12) und im geöffneten Zustand des inneren Reißverschlusses (20) mindestens eine der Zahnreihen (14, 16) des äußeren Reißverschlusses (12) mit mindestens einer der Zahnreihen (22, 24) des inneren Reißverschlusses (20) nach Art eines Reißverschlusses koppelbar ist.

3. Kleidungsstück (10) nach Anspruch 2, **dadurch gekennzeichnet, dass** im geöffneten Zustand des inneren Reißverschlusses (20) die Zahnreihen (22, 24) auf Abstand durch Material (26) zusammengehalten werden, das im geschlossenen Zustand des inneren Reißverschlusses (20) von dem inneren Reißverschluss (20) verdeckt ist.

4. Kleidungsstück (10) nach Anspruch 2 oder 3, **dadurch gekennzeichnet, dass** mindestens eine weitere Zahnreihe vorgesehen ist, die im geschlossenen Zustand des inneren Reißverschlusses (20) zumindest teilweise durch den inneren Reißverschluss (20) verdeckt ist, die im geöffneten Zustand des inneren Reißverschlusses (20) freiliegt und die mit einer der Zahnreihen (14, 16, 22, 24) des inneren Reißverschlusses (20) und oder des äußeren Reißverschlusses (12) nach Art eines Reißverschlusses koppelbar ist.

5. Kleidungsstück nach einem der Ansprüche 2 bis 4, **dadurch gekennzeichnet, dass** ein weiterer innerer Reißverschluss mit zwei Zahnreihen vorgesehen ist, der im geschlossenen Zustand des inneren Reißverschlusses zumindest teilweise durch den inneren Reißverschluss verdeckt ist und der im geöffneten Zustand des inneren Reißverschlusses freiliegt, und dass im geöffneten Zustand des äußeren Reißverschlusses, des inneren Reißverschlusses und des weiteren inneren Reißverschlusses mindestens eine der Zahnreihen des inneren Reißverschlusses und/oder mindestens eine Zahnreihe des äußeren Reißverschlusses mit mindestens einer der Zahnreihen des weiteren inneren Reißverschlusses nach Art eines Reißverschlusses koppelbar ist.

6. Kleidungsstück (10) nach einem der vorhergehenden Ansprüche, **dadurch gekennzeichnet, dass** eine Mehrzahl von Reißverschlüssen (12, 20) vorgesehen ist, wobei jeweils weiter außen liegende Reißverschlüsse (12) weiter innen liegende Reißverschlüsse (20) im geschlossenen Zustand der jeweils weiter außen liegenden Reißverschlüsse (12) verdecken und die weiter innen liegenden Reißverschlüsse (20) im geöffneten Zustand der jeweils weiter außen liegenden Reißverschlüsse (12) freiliegen, und dass mindestens eine Zahnreihe (14, 16, 22, 24) eines Reißverschlusses (12, 20) mit mindestens einer Zahnreihe (14, 16, 22, 24) eines anderen Reißverschlusses (12, 20) nach Art eines Reißverschlusses koppelbar ist.

7. Kleidungsstück (10) nach Anspruch 6, **dadurch gekennzeichnet, dass** mindestens eine weitere Zahnreihe vorgesehen ist, die mit mindestens einer Zahnreihe eines Reißverschlusses (12, 20) aus der Mehrzahl von Reißverschlüssen (12, 20) nach Art eines Reißverschlusses koppelbar ist.

8. Kleidungsstück (10) nach einem der vorhergehenden Ansprüche, **dadurch gekennzeichnet, dass** durch den oder die Reißverschlüsse (12, 20) eine Reißverschlussanordnung geschaffen ist und dass an mehreren Stellen des Kleidungsstückes (10) Reißverschlussanordnungen geschaffen sind.

9. Kleidungsstück (10) nach Anspruch 8, **dadurch gekennzeichnet, dass** die Reißverschlussanordnungen zumindest teilweise identisch aufgebaut sind.

10. Kleidungsstück (10) nach Anspruch 8, **dadurch gekennzeichnet, dass** die Reißverschlussanordnungen zumindest teilweise unterschiedlich aufgebaut sind.

11. Reißverschlussanordnung, die zur Verwendung in einem Kleidungsstück (10) nach einem der vorhergehenden Ansprüche geeignet ist und die im Zusammenhang mit den Kleidungsstücken (10) nach einem der Ansprüche 1 bis 8 definiert ist.

## Claims

1. A garment (10), particularly a protective vest, which is adjustable in its size, wherein at least one outer zipper (12) having two rows of teeth (14, 16) is provided, wherein the garment (10) has a first size in a closed state of the outer zipper (12) and a second size in an opened state of the outer zipper (12), wherein the first size is smaller than the second size, and wherein, in the opened state of the outer zipper (12), the rows of teeth (14, 16) are held together at a distance by material (18) covered by the outer zipper (12) in the closed state of the outer zipper (12), **characterised in that** at least one other row of teeth is provided which is at least partly covered by the outer zipper (12) in the closed state of the outer zipper (12), which is exposed in the opened state of the outer zipper (12), and which can be coupled with one of the rows of teeth (14, 16) of the outer zipper (12) in the way of a zipper.

2. The garment (10) according to claim 1, **characterised in that** an inner zipper (20) having two rows of teeth (22, 24) is provided which is at least partly covered by the outer zipper (12) in the closed state of the outer zipper (12) and which is exposed in the opened state of the outer zipper (12), and that, in the opened state of the outer zipper (12) and in the opened state of the inner zipper (20), at least one of the rows of teeth (14, 16) of the outer zipper (12) can be coupled with at least one of the rows of teeth (22, 24) of the inner zipper (20) in the way of a zipper.

3. The garment (10) according to claim 2, **characterised in that**, in the opened state of the inner zipper (20), the rows of teeth (22, 24) are held together at a distance by a material (26) covered by the inner zipper (20) in the closed state of the inner zipper (20).

4. The garment (10) according to claim 2 or 3, **characterised in that** at least one other row of teeth is provided which is at least partly covered by the inner zipper (20) in the closed state of the inner zipper (20), which is exposed in the opened state of the inner zipper (20), and which can be coupled with one of the rows of teeth (14, 16, 22, 24) of the inner zipper (20) and/or of the outer zipper (12) in the way of a zipper.

5. The garment according to one of the claims 2 to 4, **characterised in that** a further inner zipper having two rows of teeth is provided which is at least partly covered by the inner zipper in the closed state of the inner zipper and which is exposed in the opened state of the inner zipper, and that, in the opened state of the outer zipper, of the inner zipper, and of the further inner zipper, at least one of the rows of teeth of the inner zipper and/or at least one row of teeth of the outer zipper can be coupled with at least one of the rows of teeth of the further inner zipper in the way of a zipper.

6. The garment (10) according to one of the preceding claims, **characterised in that** a plurality of zippers (12, 20) is provided, wherein zippers (12) located further toward the outside, respectively, cover zippers (20) located further toward the inside in the closed state the zippers (12) located further toward the outside, respectively, and the zippers located further toward the inside (20) are exposed in the opened state the zippers located further toward the outside, respectively, (12), and **in that** at least one row of teeth (14, 16, 22, 24) of a zipper (12, 20) can be coupled with at least one row of teeth (14, 16, 22, 24) of another zipper (12, 20) in the way of a zipper.

7. The garment (10) according to claim 6, **characterised in that** at least one other row of teeth is provided which can be coupled with at least one row of teeth of a zipper (12, 20) among the plurality of zippers (12, 20) in the way of a zipper.

8. The garment (10) according to one of the preceding claims, **characterised in that** a zipper arrangement is formed by the zipper(s) (12, 20) and **in that** zipper arrangements are provided in a plurality of positions of the garment (10).

9. The garment (10) according to claim 8, **characterised in that** the zipper arrangements are at least partly identical in design.

10. The garment (10) according to claim 8, **characterised in that** the zipper arrangements are at least partly different in design.

11. A zipper arrangement which is suitable for use in a garment (10) according to one of the preceding claims and which is defined in connection with the garments (10) according to one of the claims 1 to 9.

## Revendications

1. Vêtement (10), en particulier un gilet de protection dont la taille est ajustable, au moins une fermeture à glissière (12) extérieure avec deux rangées de dents (14, 16) étant prévue, le vêtement (10) ayant une première taille dans un état fermé de la fermeture à glissière (12) extérieure et une deuxième taille dans un état ouvert de la fermeture à glissière (12) extérieure, la première taille étant plus petite que la deuxième taille, et les rangées de dents (14, 16) étant maintenues à distance par un matériau (18) dans l'état ouvert de la fermeture à glissière (12) extérieure, lequel est caché par la fermeture à glissière (12) extérieure dans l'état fermé de la fermeture à glissière (12) extérieure, **caractérisé en ce qu'**au moins une autre rangée de dents est prévue, laquelle est au moins partiellement cachée par la fermeture à glissière (12) extérieure dans l'état fermé de la fermeture à glissière (12) extérieure, laquelle est exposée dans l'état ouvert de la fermeture à glissière (12) extérieure et laquelle peut être couplée avec l'une des rangées de dents (14, 16) de la fermeture à glissière (12) extérieure selon le type de fermeture à glissière.

2. Vêtement (10) selon la revendication 1, **caractérisé en ce qu'**une fermeture à glissière (20) intérieure avec deux rangées de dents (22, 24) est prévue, laquelle est au moins partiellement cachée par la fermeture à glissière (12) extérieure dans l'état fermé de la fermeture à glissière (12) extérieure et laquelle est exposée dans l'état ouvert de la fermeture à glissière (12) extérieure, et qu'au moins une des rangées de dents (14, 16) de la fermeture à glissière (12) extérieure peut être couplé avec au moins une des rangées de dents (22, 24) de la fermeture à glissière (20) intérieure selon le type de fermeture à glissière dans l'état ouvert de la fermeture à glissière (12) extérieure et dans l'état ouvert de la fermeture à glissière (20) intérieure.

3. Vêtement (10) selon la revendication 2, **caractérisé en ce que** les rangées de dents (22, 24) sont maintenues à distance par un matériau (26) dans l'état ouvert de la fermeture à glissière (20) intérieure, lequel est caché par la fermeture à glissière (20) intérieure dans l'état fermé de la fermeture à glissière (20) intérieure.

4. Vêtement (10) selon la revendication 2 ou 3, **caractérisé en ce qu'**au moins une autre rangée de dents est prévue, laquelle est au moins partiellement cachée par la fermeture à glissière (20) intérieure dans l'état fermé de la fermeture à glissière (20) intérieure, laquelle est exposée dans l'état ouvert de la fermeture à glissière (20) intérieure et laquelle peut être couplée avec une des rangées de dents (14, 16, 22, 24) de la fermeture à glissière (20) intérieure et/ou de la fermeture à glissière (12) extérieure selon le type de fermeture à glissière.

5. Vêtement selon l'une des revendications 2 à 4, **caractérisé en ce qu'**une autre fermeture à glissière intérieure avec deux rangées de dents est prévue, laquelle est au moins partiellement cachée par la fermeture à glissière intérieure dans l'état fermé de la fermeture à glissière intérieure et laquelle est exposée dans l'état ouvert de la fermeture à glissière intérieure, et qu'au moins une des rangées de dents de la fermeture à glissière intérieure et/ou au moins une rangée de dents de la fermeture à glissière extérieure peut être couplée avec au moins une des rangées de dents de l'autre fermeture à glissière intérieure selon le type de fermeture à glissière dans l'état ouvert de la fermeture à glissière extérieure, de la fermeture à glissière intérieure et de l'autre fermeture à glissière intérieure.

6. Vêtement (10) selon l'une des revendications précédentes, **caractérisé en ce qu'**une pluralité de fermetures à glissière (12, 20) est prévue, les fermetures à glissière (12) situées plus à l'extérieur cachent les fermetures à glissière (20) situées plus à l'intérieur dans l'état fermé des fermetures à glissière (12) situées plus à l'extérieur et exposent les fermetures à glissière (20) situées plus à l'intérieur dans l'état ouvert des fermetures à glissière (12) situées plus à l'extérieur, et qu'au moins une rangée de dents (14, 16, 22, 24) d'une fermeture à glissière (12, 20) peut être couplée avec au moins une rangée de dents (14, 16, 22, 24) d'une autre fermeture à glissière (12, 20) selon le type de fermeture à glissière.

7. Vêtement (10) selon la revendication 6, **caractérisé en ce qu'**au moins une autre rangée de dents est prévue, laquelle peut être couplée avec au moins une rangée de dents d'une fermeture à glissière (12, 20) de la pluralité de fermetures à glissière (12, 20) selon le type de fermeture à glissière.

8. Vêtement (10) selon l'une des revendications précédentes, **caractérisé en ce qu'**un ensemble de fermeture à glissière est créé par la ou les fermetures à glissière (12, 20) et que des ensembles de fermeture à glissière sont créés à plusieurs endroits du vêtement (10).

9. Vêtement (10) selon la revendication 8, **caractérisé en ce que** les ensembles de fermeture à glissière sont constitués de façon au moins partiellement identique.

10. Vêtement (10) selon la revendication 8, **caractérisé en ce que** les ensembles de fermeture à glissière sont constitués de façon au moins partiellement différente.

11. Ensemble de fermeture à glissière qui convient à une utilisation sur un vêtement (10) selon l'une des revendications précédentes et qui est défini en lien avec les vêtements (10) selon l'une des revendications 1 à 8.
